# FASCICULE DE BREVET EUROPEEN

(11) **EP 4 068 252 B1**
(45) Date de publication et mention de la délivrance du brevet: **23.07.2025**
(21) Numéro de dépôt: 22162829.0
(22) Date de dépôt: 17.03.2022
(51) Int. Cl.: G09F 9/30, G09F 27/00, G09F 19/02

(54) **BORNE INTERACTIVE**
INTERAKTIVES TERMINAL
INTERACTIVE TERMINAL

(30) Priorité: 29.03.2021 FR 2103169
(43) Date de publication de la demande: 05.10.2022
(73) Titulaire: Société Cartel, 35135 Chantepie (FR)
(72) Inventeur: LE BERRE, Philippe, 35510 Cesson-Sévigné (FR)
(74) Mandataire: Ipsilon

(56) Documents cités:
- EP-A2- 1 336 948
- CN-A- 108 091 274
- CN-A- 108 665 819
- FR-A1- 2 916 076
- FR-A1- 3 008 203

## Description

La présente invention concerne une borne interactive apte à être placée contre une face plane dite verticale d'une paroi transparente, telle que la face intérieure de la vitre d'une vitrine.

Elle concerne en particulier une borne interactive apte à être placée contre une face plane dite verticale d'une paroi transparente, ladite borne comprenant un boîtier présentant un fond et des parois latérales délimitant une cavité ouverte présentant une ouverture d'accès ménagée dans une face dite frontale du boîtier opposée au fond du boîtier, cette cavité logeant, depuis le fond en direction de la face frontale par laquelle le boîtier est destiné à s'appliquer contre la paroi transparente à équiper, au moins une unité de traitement, un écran d'affichage, et une dalle tactile capacitive séparée dudit écran par une lame d'air et à travers laquelle ledit écran est visible, cette cavité contenant en outre au moins un organe de circulation forcée d'air, l'ouverture d'accès de la cavité étant délimitée par des bords formant respectivement les bords verticaux et les bords horizontaux supérieur et inférieur de ladite ouverture à l'état dressé du boîtier dans lequel la face frontale dudit boîtier formant la face d'application du boîtier s'étend dans un plan vertical, au moins certains de ces bords étant munis d'un joint d'étanchéité.

Une telle borne interactive est connue comme l'illustre le brevet EP 1 336 948 ou le brevet FR 3 008 203. Cette borne interactive se caractérise par sa maintenance aisée. Les fabricants de telles bornes interactives intégrables à un mobilier urbain ou à une construction sont à la recherche de solutions permettant d'augmenter la durée de vie de telles bornes interactives.

FR-2.916.076 décrit un système d'affichage comprenant :
- un dispositif de présentation d'image adapté pour présenter une image,
- une affiche comportant une fenêtre de visualisation en correspondance avec l'image du dispositif de présentation d'image,
- une enceinte comportant une face d'affichage présentant l'affiche et l'image du dispositif de présentation d'image,
- un dispositif de conditionnement d'air adapté pour climatiser l'air environnant le dispositif de présentation d'image.

CN 108665819 décrit un système d'affichage à cristaux liquides étanche sous forme d'une armoire. L'armoire comprend une plaque de porte avant équipée d'un écran tactile et une plaque de porte arrière. Un ventilateur de dissipation thermique est intégré à ladite armoire.

Un but de l'invention est de proposer une borne interactive du type précité dont la conception permet d'augmenter la durée de vie d'une telle borne.

A cet effet, l'invention a pour objet une borne interactive apte à être placée contre une face plane dite verticale d'une paroi transparente, telle que la face intérieure de la vitre d'une vitrine, ladite borne comprenant un boîtier présentant un fond et des parois latérales délimitant une cavité ouverte présentant une ouverture d'accès ménagée dans une face dite frontale du boîtier opposée au fond du boîtier, cette cavité logeant, depuis le fond en direction de la face frontale par laquelle le boîtier est destiné à s'appliquer contre la paroi transparente à équiper, au moins une unité de traitement, un écran d'affichage, et une dalle tactile capacitive séparée au moins partiellement dudit écran par une lame d'air et à travers laquelle ledit écran est visible, cette cavité contenant en outre au moins un organe de circulation forcée d'air, l'ouverture d'accès de la cavité étant délimitée par des bords formant respectivement les bords verticaux et les bords horizontaux supérieur et inférieur de ladite ouverture à l'état dressé du boîtier dans lequel la face frontale dudit boîtier formant la face d'application du boîtier s'étend dans un plan vertical, au moins certains de ces bords étant munis d'un joint d'étanchéité, caractérisée en ce que le joint d'étanchéité équipant le bord horizontal supérieur de ladite ouverture d'accès, à l'état dressé du boîtier, présente, sur au moins une partie de sa longueur, une portion convexe/concave à convexité tournée vers l'extérieur du boîtier et à concavité tournée vers l'intérieur du boîtier. La conformation du joint d'étanchéité avec une portion convexe/concave à convexité tournée vers l'extérieur du boîtier permet de limiter le risque d'une infiltration d'eau à l'intérieur du boîtier à l'état dressé du boîtier qui correspond à sa configuration d'utilisation.

Selon un mode de réalisation de l'invention, la portion convexe/concave délimite, côté concave, un creux ménageant un espace de réception à l'intérieur duquel est disposée au moins partiellement une caméra. Cette configuration permet d'optimiser le positionnement de la caméra en terme d'encombrement. Ce positionnement de la caméra offre également la possibilité de réduire tout dysfonctionnement de la caméra résultant de perturbations dues à une ventilation par convection de l'air.

Selon un mode de réalisation de l'invention, le bord horizontal inférieur de l'ouverture d'accès, opposé au bord horizontal supérieur de ladite ouverture à l'état dressé du boîtier, est exempt de joint sur au moins une partie de sa longueur. Cette conception aide à la ventilation du boîtier en offrant une entrée d'air. Cette entrée d'air permet de renouveler l'air de la lame d'air séparant l'écran de la dalle tactile capacitive et d'éviter ainsi tout échauffement de ladite dalle et/ou de l'écran.

Selon un mode de réalisation de l'invention, chaque joint équipant un bord vertical de ladite ouverture d'accès à l'état dressé du boîtier est, au niveau de son extrémité inférieure, recourbé en direction du joint du bord vertical opposé. Cette disposition aide au guidage de l'air en particulier entre les parois latérales du boîtier et la dalle tactile capacitive.

Selon un mode de réalisation de l'invention, le ou au moins l'un des organes de circulation forcée d'air est un ventilateur dont la sortie d'air est formée par un ou plusieurs trous ménagés dans le fond du boîtier. La présence de ces trous permet une évacuation d'air en direction de l'extérieur du boîtier. Ces trous sont positionnés à l'opposé de l'ouverture ménagée par l'interruption du joint de telle sorte que la convection d'air se fasse sur la totalité du boîtier.

Selon un mode de réalisation de l'invention, la dalle tactile capacitive comprend une surface active tactile et le joint d'étanchéité est disposé dans un plan coplanaire avec ladite surface active tactile. Cette configuration permet d'exercer une pression simultanée sur la dalle tactile capacitive et sur le joint à l'état appliqué de la borne interactive sur la vitre de la vitrine à équiper pour assurer en même temps un contact uniforme avec la dalle tactile et une étanchéité du joint.

### Brève description des dessins

L'invention sera bien comprise à la lecture de la description suivante d'exemples de réalisation, en référence aux dessins annexés dans lesquels :
[Fig. 1] représente une vue de côté d'une borne interactive conforme à l'invention à l'état non plaqué contre une vitrine,
[Fig. 2] représente une vue de côté d'une borne interactive conforme à l'invention à l'état plaqué contre une vitrine,
[Fig. 3] représente une vue en perspective, prise côté face frontale du boîtier, d'une borne interactive conforme à l'invention,
[Fig. 4] représente une vue en perspective, prise côté dos du boîtier, d'une borne interactive conforme à l'invention.

Comme mentionné ci-dessus, la borne 1 interactive, objet de l'invention, est destinée à être positionnée derrière une paroi 20 transparente, telle qu'une vitre de vitrine, un vitrage d'un mobilier urbain ou autre, pour être commandée à travers ladite paroi transparente, l'utilisateur étant placé d'un côté de ladite paroi transparente et la borne 1 interactive de l'autre côté de ladite paroi 20 transparente. Cette disposition permet de protéger la borne interactive.

La commande de la borne s'opère par toucher pour l'utilisateur de ladite paroi 20 transparente, cette pression étant apte à être perçue par ladite borne 1 interactive de manière en soi connue.

Cette borne 1 interactive positionnable en applique contre une face de la paroi 20 transparente comprend un boîtier 2 de forme générale parallélépipèdique comme illustré aux figures 3 et 4. Ce boîtier 2 comprend un fond 3 et des parois 4 latérales périphériques entourant ledit fond 3. Ces parois 4 latérales périphériques délimitent avec le fond 3 une cavité 5 ouverte présentant une ouverture 6 d'accès ménagée dans une face dite frontale 7 du boîtier opposée au fond 3 du boîtier 2.

Cette ouverture 6 d'accès permet d'introduire, à l'intérieur de la cavité 5, les composants sensibles de ladite borne interactive. En particulier, la cavité 5 du boîtier 2 loge, depuis le fond 3 en direction de la face 7 frontale par laquelle le boîtier 2 est destiné à s'appliquer contre la paroi 20 transparente à équiper, au moins une unité de traitement 8, un écran 9 d'affichage et une dalle 10 tactile capacitive séparée dudit écran 9 par une lame d'air 19 apte à être ventilée et à travers laquelle ledit écran 9 est visible. L'unité de traitement 8 peut être formée par un processeur, en particulier un microprocesseur. Dans l'exemple représenté, l'unité de traitement 8 est un ordinateur.

Au moins la dalle 10 tactile capacitive est équipée de moyens élastiques de rappel de ladite dalle tactile capacitive en direction de l'ouverture frontale du boîtier.

Ces moyens de rappel élastiques peuvent être formés par des blocs de caoutchouc logés à l'intérieur du boîtier et interposés entre la dalle 10 tactile capacitive et le reste du boîtier pour exercer un effort de rappel de la dalle 10 tactile capacitive en direction de l'extérieur du boîtier.

Ainsi, la dalle 10 tactile capacitive est déplaçable dans le sens d'un rapprochement ou d'un écartement du fond du boîtier 2 sous l'effet d'une pression exercée sur ladite dalle. Cette dalle 10 tactile capacitive est généralement, pour son déplacement, guidée en déplacement à l'intérieur du boîtier par l'intermédiaire de chemins de guidage, tels que des rails ménagés à l'intérieur du boîtier.

La cavité 5 du boîtier comprend en outre, logé au moins partiellement à l'intérieur de ladite cavité 5, au moins un organe 11 de circulation forcée d'air, tel qu'un ventilateur.

Dans l'exemple représenté à la figure 4, la borne 1 interactive comprend trois organes 11 de circulation forcée d'air encastrés au moins partiellement dans le fond 3 du boîtier 2. Ces organes 11 de circulation d'air sont disposés le long d'une ligne parallèle au bord horizontal supérieur de l'ouverture 6 d'accès de la cavité et à proximité de ce bord horizontal supérieur. En effet, l'ouverture 6 d'accès de la cavité est délimitée par des bords formant respectivement les bords horizontaux supérieur 12A et inférieur 12B et verticaux 13A et 13B de l'ouverture 6 d'accès à l'état dressé du boîtier 2 dans lequel la face frontale 7 du boîtier, formant la face d'application du boîtier contre la paroi 20 transparente, s'étend dans un plan vertical.

En particulier, ces organes 11 de circulation forcée d'air sont disposés plus proches du bord horizontal supérieur 12A que du bord horizontal inférieur 12B de l'ouverture 6 d'accès. Ces organes 11 de circulation forcée d'air permettent ainsi une aspiration de l'air contenu à l'intérieur de la cavité 5 et son rejet à travers le fond 3 du boîtier à l'extérieur du boîtier 2.

L'ouverture 6 d'accès de la cavité 5 est une ouverture de forme générale quadrangulaire. Les bords verticaux de l'ouverture 6 d'accès de la cavité 5, représentés en 13A et 13B aux figures, sont donc sensiblement parallèles et au moins certains des bords de l'ouverture 6 d'accès sont munis d'un joint 14 d'étanchéité.

Dans les exemples représentés, ce joint 14 d'étanchéité se présente sous forme d'un corps allongé rainuré longitudinalement pour former une gorge permettant au joint 14 d'étanchéité de chausser les bords de l'ouverture 6 d'accès sur lesquels ledit joint 14 d'étanchéité s'applique.

Dans les exemples représentés, le joint 14 d'étanchéité délimite une boucle ouverte. En particulier, ce joint 14 d'étanchéité équipe les bords verticaux 13A et 13B et le bord horizontal supérieur 12A de l'ouverture 6 d'accès.

On note ainsi que le bord horizontal inférieur 12B de l'ouverture 6 d'accès à l'état dressé du boîtier 2 est exempt de joint 14 d'étanchéité sur au moins une partie de sa longueur. De même, chaque joint 14 équipant un bord vertical 13A ou 13B de ladite ouverture 6 d'accès, à l'état dressé du boîtier 2, est, au niveau de son extrémité inférieure, recourbé en direction du joint du bord vertical opposé. Cela évite à l'air de ressortir de la cavité à ce niveau.

Cette configuration du joint 14 d'étanchéité permet une circulation d'air optimisée conforme à celle représentée à la figure 2 où l'air entraîné à circuler par les organes 11 de circulation forcée d'air entre dans le boîtier 2 par le bord horizontal inférieur 12B, à l'état dressé du boîtier 2. Une partie de cet air parcourt l'espace formant la lame d'air 19 entre l'écran 9 et la dalle 10 tactile capacitive en direction du bord horizontal supérieur 12B du boîtier 2 tandis qu'une autre partie du flux d'air entrant passe derrière l'écran 9 et circule entre l'écran 9 et le fond 3 du boîtier 2 pour ressortir au niveau des organes 11 de circulation forcée d'air à l'extérieur du boîtier 2. A cet effet, la sortie d'air des organes 11 de circulation forcée d'air est formée par un ou plusieurs trous 18 ménagés dans le fond du boîtier 2. Cette circulation d'air permet d'éviter un échauffement des composants logés à l'intérieur du boîtier 2.

Pour éviter un endommagement prématuré de l'intérieur du boîtier 2, le joint 14 d'étanchéité équipant le bord horizontal supérieur 12A de l'ouverture 6 d'accès, à l'état dressé du boîtier 2, présente sur au moins une partie de sa longueur une portion 15 convexe/concave à convexité tournée vers l'extérieur du boîtier et à concavité tournée vers l'intérieur du boîtier.

La partie convexe de cette portion 15 convexe/concave du joint 14 d'étanchéité, qui chausse le bord horizontal supérieur 12A de l'ouverture 6 d'accès de ladite cavité 5, forme un bombement. Ce bombement tend à guider l'eau pouvant tomber sur ce bord supérieur 12A en direction des bords verticaux de ladite ouverture 6 d'accès.

La partie convexe de la portion 15 convexe/concave du joint 14 d'étanchéité équipant le bord horizontal supérieur de l'ouverture 6 d'accès, à l'état dressé du boîtier, forme donc une partie courbe en arc de cercle se développant depuis l'un des bords verticaux en direction de l'autre bord vertical de ladite ouverture avec le milieu dudit arc de cercle formant sensiblement le milieu du bord horizontal supérieur 12A de ladite ouverture 6 d'accès.

Cette partie courbe en arc de cercle tend à orienter l'eau tombant sur le bord horizontal supérieur 12A de l'ouverture 6 d'accès en direction des bords verticaux 13A, 13B de ladite ouverture 6 d'accès. Ainsi, les risques d'infiltration d'eau à l'intérieur du boîtier 2 sont réduits.

En variante, cette partie courbe formant la partie convexe de la portion 15 convexe/concave peut présenter, au niveau de la zone médiane dudit bord horizontal supérieur, une portion en arc de cercle suivie par des portions rectilignes à pente descendante en direction des bords verticaux pour former une forme générale en Oméga avec les branches du Oméga étant des branches inclinées depuis la portion en arc de cercle du Oméga en direction des extrémités libres des branches du Oméga.

En outre, et comme illustré à la figure 3, la portion convexe/concave délimite, côté concave, un creux 16 ménageant un espace de réception à l'intérieur duquel est disposé au moins partiellement une caméra 17.

La caméra 17 est ainsi située dans un espace où les perturbations pouvant résulter d'une circulation d'air à l'intérieur du boîtier sont réduites et où les risques d'infiltration d'eau à l'intérieur du boîtier sont également réduits. Il en résulte une protection sûre de ladite caméra.

Enfin pour parfaire l'ensemble, la dalle 10 tactile capacitive comprend une surface 100 active tactile et le joint 14 est disposé dans un plan coplanaire avec ladite surface 100 active tactile.

Ainsi, le plaquage de la borne interactive contre la paroi 20 transparente permet d'écraser le joint 14 d'étanchéité en parallèle du positionnement de la surface 100 active tactile contre ladite paroi 20 transparente. Le montage élastique à l'aide par exemple de blocs caoutchouc de la dalle tactile capacitive, tel que décrit ci-dessus, à l'intérieur du boîtier, permet de parfaire ce positionnement en applique et d'éviter tout endommagement de ladite dalle 10 tactile capacitive.

En pratique, le montage d'une telle borne interactive est réalisé de manière similaire à l'état de la technique. Il convient simplement de s'assurer que la portion 15 convexe/concave du joint 14 d'étanchéité est disposée au niveau du bord horizontal supérieur 12A de l'ouverture 6 d'accès, à l'état dressé du boîtier 2, avec la face frontale 7 du boîtier en applique sur la paroi 20 transparente à équiper.

## Revendications

1. Borne (1) interactive apte à être placée contre une face plane dite verticale d'une paroi (20) transparente, telle que la face intérieure de la vitre d'une vitrine, ladite borne (1) comprenant un boîtier (2) présentant un fond (3) et des parois (4) latérales délimitant une cavité (5) ouverte présentant une ouverture (6) d'accès ménagée dans une face dite frontale (7) du boîtier (2) opposée au fond (3) du boîtier (2), cette cavité (5) logeant, depuis le fond (3) en direction de la face (7) frontale par laquelle le boîtier (2) est destiné à s'appliquer contre la paroi (20) transparente à équiper, au moins une unité de traitement (8), un écran (9) d'affichage, et une dalle (10) tactile capacitive séparée au moins partiellement dudit écran (9) par une lame (19) d'air et à travers laquelle ledit écran (9) est visible, cette cavité (5) contenant en outre au moins un organe (11) de circulation forcée d'air, l'ouverture (6) d'accès de la cavité (5) étant délimitée par des bords formant respectivement les bords verticaux (13A, 13B) et les bords horizontaux supérieur (12A) et inférieur (12B) de ladite ouverture (6) à l'état dressé du boîtier (2) dans lequel la face frontale (7) dudit boîtier (2) formant la face d'application du boîtier (2) s'étend dans un plan vertical, au moins certains de ces bords étant munis d'un joint (14) d'étanchéité, **caractérisée en ce que** le joint (14) d'étanchéité équipant le bord horizontal supérieur (12A) de ladite ouverture (6) d'accès, à l'état dressé du boîtier (2), présente, sur au moins une partie de sa longueur, une portion (15) convexe/concave à convexité tournée vers l'extérieur du boîtier (2) et à concavité tournée vers l'intérieur du boîtier (2).

2. Borne (1) interactive selon la revendication 1, **caractérisée en ce que** la portion (15) convexe/concave délimite, côté concave, un creux (16) ménageant un espace de réception à l'intérieur duquel est disposée au moins partiellement une caméra (17).

3. Borne (1) interactive selon l'une des revendications 1 ou 2, **caractérisée en ce que** le bord horizontal inférieur (12B) de l'ouverture (6) d'accès, opposé au bord horizontal supérieur (12A) de ladite ouverture (6) à l'état dressé du boîtier (2), est exempt de joint (14) sur au moins une partie de sa longueur.

4. Borne (1) interactive selon l'une des revendications 1 à 3, **caractérisée en ce que** chaque joint (14) équipant un bord vertical (13A, 13B) de ladite ouverture (6) d'accès à l'état dressé du boîtier (2) est, au niveau de son extrémité inférieure, recourbé en direction du joint du bord vertical opposé.

5. Borne (1) interactive selon l'une des revendications 1 à 4, **caractérisée en ce que** le ou au moins l'un des organes (11) de circulation forcée d'air est un ventilateur dont la sortie d'air est formée par un ou plusieurs trous (18) ménagés dans le fond (3) du boîtier (2).

6. Borne (1) interactive selon l'une des revendications 1 à 5, **caractérisée en ce que** la dalle (10) tactile capacitive comprend une surface (100) active tactile et **en ce que** le joint (14) d'étanchéité est disposé dans un plan coplanaire avec ladite surface (100) active tactile.

## Patentansprüche

1. Interaktives Terminal (1), das an einer ebenen, so genannten vertikalen Fläche einer transparenten Wand (20), wie beispielsweise der Innenfläche der Scheibe eines Schaufensters, angebracht werden kann, wobei das Terminal (1) ein Gehäuse (2), aufweisend einen Boden (3) und Seitenwände (4), umfasst, die einen offenen Hohlraum (5), aufweisend eine Zugangsöffnung (6), begrenzen, der in einer so genannten Frontfläche (7) des Gehäuses (2) gegenüber dem Boden (3) des Gehäuses (2) angeordnet ist, wobei dieser Hohlraum (5) von dem Boden (3) in Richtung der Frontfläche (7), an der das Gehäuse (2) an der zu bestückenden transparenten Wand (20) anliegen soll, mindestens eine Verarbeitungseinheit (8), einen Bildschirm (9) und eine kapazitive Touchscreen-Platte (10) aufnimmt, die durch einen Luftspalt (19) zumindest teilweise von dem Bildschirm (9) getrennt ist und durch die der Bildschirm (9) sichtbar ist, wobei der Hohlraum (5) außerdem mindestens ein Element (11) zur Zwangsbelüftung enthält, wobei die Zugangsöffnung (6) des Hohlraums (5) durch Ränder begrenzt ist, die jeweils die vertikalen Ränder (13A, 13B) und die oberen (12A) und unteren (12B) horizontalen Ränder der Öffnung (6) im aufgerichteten Zustand des Gehäuses (2) bilden, in dem die Frontfläche (7) des Gehäuses (2), die die Anwendungsfläche des Gehäuses (2) bildet, sich in einer vertikalen Ebene erstreckt, wobei mindestens einige dieser Ränder mit einer Dichtung (14) versehen sind, **dadurch gekennzeichnet, dass** die Dichtung (14), die den oberen horizontalen Rand (12A) der Zugangsöffnung (6) im aufgerichteten Zustand des Gehäuses (2) ausstattet, auf mindestens einem Teil ihrer Länge einen konvex/konkaven Abschnitt (15) aufweist, dessen Konvexität nach außen zu dem Gehäuse (2) und dessen Konkavität nach innen zu dem Gehäuse (2) gerichtet ist.

2. Interaktives Terminal (1) nach Anspruch 1, **dadurch gekennzeichnet, dass** der konvexe/konkave Abschnitt (15) auf der konkaven Seite eine Vertiefung (16) begrenzt, die einen Aufnahmeraum bildet, in dem zumindest teilweise eine Kamera (17) angeordnet ist.

3. Interaktives Terminal (1) nach einem der Ansprüche 1 oder 2, **dadurch gekennzeichnet, dass** der untere horizontale Rand (12B) der Zugangsöffnung (6), die dem oberen horizontalen Rand (12A) der Öffnung (6) im aufgerichteten Zustand des Gehäuses (2) gegenüberliegt, über mindestens einen Teil seiner Länge frei von einer Dichtung (14) ist.

4. Interaktives Terminal (1) nach einem der Ansprüche 1 bis 3, **dadurch gekennzeichnet, dass** jede Dichtung (14), die einen vertikalen Rand (13A, 13B) der Zugangsöffnung (6) im aufgerichteten Zustand des Gehäuses (2) ausstattet, an ihrem unteren Ende in Richtung der Dichtung des gegenüberliegenden vertikalen Rands gebogen ist.

5. Interaktives Terminal (1) nach einem der Ansprüche 1 bis 4, **dadurch gekennzeichnet, dass** das oder mindestens eines der Elemente (11) zur Zwangslüftung ein Ventilator ist, dessen Luftaustritt durch eine oder mehrere Öffnungen (18) in dem Boden (3) des Gehäuses (2) ausgebildet ist.

6. Interaktives Terminal (1) nach einem der Ansprüche 1 bis 5, **dadurch gekennzeichnet, dass** die kapazitive Touchscreen-Platte (10) eine aktive Touchscreen-Oberfläche (100) umfasst und dass die Dichtung (14) in einer Ebene koplanar zu der aktiven Touchscreen-Oberfläche (100) angeordnet ist.

## Claims

1. Interactive terminal (1) configured to be placed against a planar face, which is said to be vertical, of a transparent wall (20), such as the interior face of the glazing of a window, said terminal (1) comprising a housing (2) having a back (3) and sidewalls (4) bounding an open cavity (5) with an access aperture (6) formed in a face, called the front face (7), of the housing (2) opposite the back (3) of the housing (2), this cavity (5) accommodating, from the back (3) in the direction of the front face (7) via which the housing (2) is intended to be applied against the transparent wall (20) to be equipped, at least one processing unit (8), a display screen (9), and a capacitive touch panel (10) separated at least partially from said screen (9) by an air gap (19) and through which said screen (9) is visible, this cavity (5) further containing at least one member (11) for forcing air flow, the access aperture (6) of the cavity (5) being bounded by edges respectively forming vertical edges (13A, 13B) and upper (12A) and lower (12B) horizontal edges of said aperture (6) when the housing (2) is in the installed state, in which state the front face (7) of said housing (2) forming the face of application of the housing (2) lies in a vertical plane, at least some of these edges being equipped with a seal (14), **characterized in that** the seal (14) with which the upper horizontal edge (12A) of said access aperture (6) is equipped, in the installed state of the housing (2), has, over at least part of its length, a convex/concave segment (15) the convexity of which faces the exterior of the housing (2) and the concavity of which faces the interior of the housing (2).

2. Interactive terminal (1) according to Claim 1, **characterized in that** the convex/concave segment (15) bounds, on the concave side, a recess (16) forming a receiving space inside of which a camera (17) is at least partially arranged.

3. Interactive terminal (1) according to either of Claims 1 and 2, **characterized in that** the lower horizontal edge (12B) of the access aperture (6), opposite the upper horizontal edge (12A) of said aperture (6) in the installed state of the housing (2), is free of seal (14) over at least part of its length.

4. Interactive terminal (1) according to any of Claims 1 to 3, **characterized in that** each seal (14) with which a vertical edge (13A, 13B) of said access aperture (6) is equipped in the installed state of the housing (2) is, at its lower end, curved in the direction of the seal of the opposite vertical edge.

5. Interactive terminal (1) according to any of Claims 1 to 4, **characterized in that** the or at least one of the members (11) for forcing air flow is a fan the air outlet of which is formed by one or more holes (18) formed in the back (3) of the housing (2).

6. Interactive terminal (1) according to any of Claims 1 to 5, **characterized in that** the capacitive touch panel (10) comprises an active touch surface (100) and **in that** the seal (14) is arranged in a plane coplanar with said active touch surface (100).
